# FASCICULE DE BREVET EUROPEEN

(11) **EP 2 339 410 B1**
(45) Date de publication et mention de la délivrance du brevet: **27.03.2013**
(21) Numéro de dépôt: 09180823.8
(22) Date de dépôt: 28.12.2009
(51) Int. Cl.: G04B 9/00

(54) **Dispositif dynamométrique indicateur de réserve de couple de barillet de pièce d'horlogerie**
Dynamometrische Vorrichtung zur Anzeige der Drehmomentreserve des Federgehäuses einer Uhr
Dynamometric device indicating the torque lead of a timepiece barrel

(43) Date de publication de la demande: 29.06.2011
(73) Titulaire: Blancpain S.A., 1348 Le Brassus (CH)
(72) Inventeur: Capt, Edmond, 1348, Le Brassus (CH)
(74) Mandataire: Ravenel, Thierry Gérard Louis

(56) Documents cités:
- EP-A1- 1 136 892
- CH-A- 237 432
- DE-C- 181 980
- DE-U1-202008 000 035

## Description

L'invention concerne le domaine des mécanismes horlogers entraînés par un ou plusieurs ressorts remontés par une couronne de remontoir ou un rotor de remontage automatique, ou similaire.

Plus précisément, l'invention concerne un dispositif dynamométrique indicateur de réserve de couple de barillet de pièce d'horlogerie, laquelle comporte une platine, un barillet, et un rochet de barillet agencés pour coopérer avec un cliquet de rochet pour maintenir accumulée, dans un ressort que comporte ledit barillet, l'énergie mécanique stockée par ce dernier, ledit cliquet de rochet pouvant pivoter autour d'un axe de pivot de cliquet, entre une position d'engrènement dans laquelle au moins une dent dudit cliquet coopère avec ledit rochet, et une position de dégrènement dans laquelle chaque dent dudit cliquet s'efface devant la rotation du rochet lors d'une manoeuvre d'armage dudit barillet, ledit cliquet de rochet étant rappelé vers ledit rochet sous l'action d'un ressort de cliquet de rochet.

Un ressort spiral, notamment un ressort de barillet, est un organe mécanique dont la réponse n'est pas linéaire en fonction du temps. La courbe de couple délivré en fonction du nombre de tours du ressort, est une courbe d'hystérésis entre la courbe d'armage et celle de désarmage, et dont les variations sont brusques en fin d'armage et en fin de désarmage, alors qu'elles sont plus proches d'une réponse linéaire dans un domaine intermédiaire, éloigné d'un ou deux tours de la fin d'armage, respectivement de la fin de désarmage. Il est donc utile à l'usager de connaître, à la fois la réserve de couple du ou des ressorts de barillet que comporte son mécanisme, et aussi la zone optimale, correspondant au domaine intermédiaire évoqué ci-dessus, pendant laquelle le fonctionnement du mécanisme horloger est le plus régulier et le plus précis. Bien sûr, il convient d'attirer l'attention de l'usager pour éviter un remontage excessif pouvant endommager un ressort en fin d'armage.

L'estimation de la réserve de marche est une préoccupation ancienne. On connaît par le document FR 321 499, ou, de façon similaire par le brevet US 623 158, un mécanisme comportant une roue correspondant à la durée de marche théorique. Cette roue comporte une cheville en un point de sa circonférence, correspondant au seuil choisi pour faire apparaître un signal de remontage à l'aide d'une tringlerie. Des dispositifs similaires sont connus des documents de brevets FR 382 836, DE 96 562, DE 109 388, ou DE 319478.

D'autres dispositifs, tels ceux connus par les documents de brevets FR 942 026, DE 132 789, ou DE G 77 11 670.2, déclenchent l'apparition d'un signal mécanique en fonction de l'atteinte d'une position donnée par la spire extérieure du ressort de barillet. Le document DE 14 02 862 décrit aussi l'entraînement par le ressort principal après une durée théorique de déroulement.

Ces dispositifs basés sur le bon fonctionnement théorique du mécanisme d'horlogerie et de son ressort de barillet ne sont pas suffisants, car ils ne prennent pas en compte une possible détente du ressort de barillet, ni un encrassement du rouage, ou tout phénomène susceptible d'altérer la marche du mécanisme.

Le document DE 225 092 décrit un indicateur amélioré monté sur un bras pivotant autour d'un axe de pivot solidaire de la platine, ce bras pivotant portant l'axe du cliquet de rochet. Ce bras pivotant comporte un nez entraîné par une dent entraînée en rotation par le tambour du barillet.

Il est donc apparu préférable de s'intéresser, non plus à une position théorique de ressort ou d'une roue, ou de tout dispositif similaire décomptant un temps passé théorique, mais à une réserve de couple réelle du ressort de barillet, qui soit suffisante pour entraîner le mécanisme d'horlogerie, à la fois pendant la durée requise, et surtout avec un niveau de précision suffisant. En effet, il est connu que les plages de fin d'armage, comme de fin de désarmage, du ressort de barillet, sont des domaines à éviter, en raison d'une sur-sollicitation du mécanisme dans le premier cas, et d'une précision insuffisante dans les deux cas.

Le brevet DE 181 980 a proposé une solution innovante à ce problème, en introduisant dans le mécanisme un ressort de compensation. Le rochet du barillet coopère, de façon connue, avec un cliquet monté sur un support de cliquet. Ce dernier est monté pivotant autour d'un axe de pivot qui est rapporté sur la platine du mouvement. Un ressort hélicoïdal de compensation est fixé, d'une part à la platine, et d'autre part au support de cliquet, qui supporte un indicateur ou qui est directement reliée à un tel indicateur. Lors de l'armage du ressort de barillet, le ressort de compensation est tendu sous l'effet de la pression du ressort de barillet, et donc du rochet, sur le cliquet. Ce dernier soumet par conséquent le support de cliquet, qui supporte une des extrémités du ressort de compensation, à un couple de pivotement autour de son axe de pivot. Lors du désarmage du ressort de barillet, la pression du rochet sur son cliquet diminue, ce qui détend progressivement le ressort de compensation, jusqu'à une position d'alarme de remontage, visualisée par l'indicateur. Ce dispositif constitue un net progrès par rapport aux réalisations de l'art antérieur, mais a été peu utilisé, en raison de la faiblesse du ressort de compensation hélicoïdal et de son absence de répétitivité.

On connait également des documents EP 1 136 892 A1 et DE 20 2008 000035U1 des dispositifs dynamométriques indicateur de réserve de couple de barillet de pièce d'horlogerie.

On comprend qu'il existe, ainsi, certains dispositifs capables de fournir une bonne indication de la réserve de marche, ou, mieux, de la réserve de couple du ressort de barillet. Toutefois certains apportent une perturbation au fonctionnement d'organes sensibles, par exemple ceux comportant une aiguille liée au ressort d'échappement. De façon générale, tous les dispositifs connus sont complexes, et incorporent de nombreux composants supplémentaires de coût unitaire parfois élevé, et nécessitant un montage minutieux consommateur de temps. Et surtout, ils consomment un important volume qui, de ce fait, n'est pas disponible pour d'autres complications, ce qui restreint les possibilités et les performances de la pièce d'horlogerie.

En somme, l'invention a pour but de proposer un dispositif simple et compact, avec un nombre très réduit de composants, donnant avec une bonne fiabilité à l'utilisateur l'indication de la réserve de couple disponible au niveau du ressort de barillet. Les composants doivent être de fiabilité au moins égale à celle des autres composants de la pièce d'horlogerie, et leur implantation ne doit fragiliser aucun de ceux-ci.

A cet effet, l'invention concerne une pièce d'horlogerie comportant un dispositif dynamométrique indicateur de réserve de couple de barillet de pièce d'horlogerie telle que définie par la revendication 1.

D'autres caractéristiques et avantages de l'invention apparaîtront à la lecture de la description qui va suivre, en référence aux dessins annexés dans lesquels :
- la figure 1 représente, de façon schématisée, partielle, et en vue en plan par rapport à un mécanisme horloger représenté de façon partielle, un dispositif indicateur selon l'invention dans une position de désarmage;
- la figure 2 représente, de façon analogue à la figure 1, le même dispositif dans une position d'armage intermédiaire ;
- la figure 3 représente, de façon analogue à la figure 1, le même dispositif dans une position d'armage maximum.

L'invention concerne le domaine des mécanismes horlogers entraînés par un ou plusieurs ressorts remontés par une couronne de remontoir ou un rotor de remontage automatique, ou similaire.

L'invention concerne plus particulièrement un dispositif dynamométrique 100, conçu comme indicateur de réserve de couple de barillet de pièce d'horlogerie. Cette pièce d'horlogerie, non représentée en détail sur les figures, comporte, de façon connue, au moins une platine P, au moins un barillet, et au moins un rochet de barillet 2. Ce rochet de barillet 2 est agencé pour coopérer par ses dents 2a avec un cliquet de rochet 3 pour maintenir accumulée, dans un ressort de barillet que comporte le barillet l'énergie mécanique transmise au ressort lors de son armage. Le ressort de barillet est classiquement armé ou remonté par une couronne de remontoir et/ou par au moins un rotor de remontage dans le cas d'un mouvement à remontage automatique. Le cliquet de rochet 3 est monté mobile à pivotement autour d'un axe de pivot de cliquet 10 fixé sur un support 12. Le cliquet 3 est mobile entre une position d'engrènement, et une position de dégrènement. La position d'engrènement du cliquet 3 est celle dans laquelle au moins une dent 31 du cliquet de rochet 3, à une extrémité opposée à cet axe de pivot de cliquet 10, coopère avec une des dents 2a du rochet du barillet 2 pour l'immobiliser dans le sens du désarmage. La position de dégrènement du cliquet 3 est celle dans laquelle chaque dent 31 que comporte le cliquet de rochet 3 s'efface devant la denture 2a et permet la rotation du rochet de barillet 2 lors d'une manoeuvre d'armage du barillet. Le cliquet de rochet 3 est en permanence rappelé vers le rochet de barillet 2 sous l'action d'un ressort de cliquet de rochet 4. Ce ressort de cliquet de rochet 4 est de préférence un ressort à lame plat, comportant une première extrémité fixe 11 par rapport à un support, et une seconde extrémité libre du côté opposé. De préférence, une butée (non représentée) limite la course du cliquet de rochet 3 à l'opposé du rochet 2 de barillet, et une butée (également non représentée) limite la course de l'extrémité libre du ressort de cliquet de rochet 4 du côté du rochet de barillet 2. Avantageusement, ces butées sont confondues et constituées par un composant unique fixé sur le support 12.

Selon l'invention, le dispositif dynamométrique 100 comporte une lame ressort 1, dont une première extrémité est fixée de façon rigide à la platine P ou à un point fixe par rapport à cette dernière, par au moins un, de préférence au moins deux points de fixation 7, par vis, goupille, ou similaire. La lame ressort 1 s'étend de préférence dans un plan parallèle à celui du rochet de barillet 2, et comporte, dans sa partie médiane, un bras élastique 8 capable de fléchir sous l'action du couple de désarmage du ressort de barillet comme cela sera expliqué plus en détail ci-après. Le support de cliquet 12, qui supporte l'axe de pivot de cliquet 10, est constitué par le bras élastique 8 ou bien est fixé sur ce dernier. De façon préférée, le support 12 constitue la seconde extrémité de la lame ressort 1 qui est opposée aux points de fixation 7.

Le dispositif dynamométrique comporte, de préférence au voisinage de cette seconde extrémité du bras élastique 8, opposée à la première extrémité de fixation à la platine, une aiguille 6 conçue apte à visualiser la réserve de couple du barillet, en coopération avec une échelle graphique ou graduée qui constitue un indicateur de réserve de couple 5 de barillet.

De façon préférée, le bras élastique 8 est sensiblement radial par rapport à l'axe de révolution du rochet de barillet 2, sa seconde extrémité étant dirigée vers l'extérieur.

Afin de visualiser de façon simple à l'utilisateur les domaines préférentiels pour un bon fonctionnement de la pièce d'horlogerie, l'aiguille indicatrice 6 est mobile devant l'indicateur de réserve de couple 5, qui comporte une échelle graphique ou graduée que comporte ladite platine ou un pont fixé sur celle-ci, et qui visualise successivement le couple disponible en sortie du barillet au cours du désarmage du ressort de barillet, ici entre deux repères 50 et 51.

Pour simplifier encore le mécanisme, le ressort plat 4 de cliquet de rochet est fixé, à sa première extrémité fixe 11, sur un support qui est constitué par le support 12 du cliquet de rochet 3.

De préférence, la lame ressort 1 est monobloc et incorpore le bras élastique 8 et le support de cliquet 12.

Le bras élastique 8 est mobile entre une position d'armage où le couple résistant qu'il exerce sur le rochet est égal au couple maximal exercé par le ressort de barillet lequel est complètement armé, et une position de désarmage qui correspond à sa position d'équilibre où il exerce un couple nul sur ledit rochet et où le ressort de barillet est totalement désarmé. Ce bras 8 est donc flexible entre ces deux positions, la raideur du bras peut varier afin de permettre d'afficher le couple disponible sur une échelle plus ou moins étendue.

De façon préférée, le bras élastique 8 est fixé sur un pont solidaire de la platine autour d'un point fixe situé au voisinage de l'axe du rochet de barillet 2, et se déforme dans un plan parallèle à celui du rochet de barillet 2, sous l'action d'un couple exercé par ledit ressort de barillet.

L'armage du ressort de barillet s'effectue dans la direction de la flèche A, tel que cela est visible sur les figures, à savoir dans le sens anti-horaire. On comprend que, plus on arme le ressort de barillet, plus on a de couple dans le rochet de barillet 2. Ce couple s'exerce, lors de la rotation du rochet de barillet 2, dans le sens horaire dans le cas des figures, sur la denture 31 du cliquet de rochet 3. Ce dernier peut ne comporter qu'une seule dent 31, et rester très économique, contrairement à de nombreux systèmes d'indication de réserve de marche où le cliquet est une pièce complexe, comportant au moins un secteur denté, et est beaucoup plus coûteux. Plus le couple exercé sur cette dent 31 du cliquet de rochet 3 est élevé, plus la lame ressort 1, et en particulier le bras élastique 8 qui constitue sa partie la plus fine et la plus déformable, fléchit sous l'effet de ce couple. Une représentation approchée, sur les figures 2 et 3, assimile ce fléchissement à une déviation angulaire, d'un angle α, du bras élastique 8, par rapport à une position d'équilibre matérialisée par une direction radiale D. Les points de fixation 7 s'étendent de préférence selon une autre direction D' orthogonale par rapport à cette dernière. En fait, on comprend que le fléchissement de la lame ressort 1, qui s'effectue dans le sens horaire dans le cas des figures, est réparti sur sa longueur. L'effet de ce fléchissement est un déplacement de l'aiguille 6 par rapport à l'indicateur de réserve de couple 5.

Les figures illustrent un exemple préféré dans lequel la position d'équilibre de la lame ressort 1 est la position de désarmage, et où toutes les autres positions de la lame ressort 1 sont des positions armées.

On comprend que l'indication de réserve de couple se fait, ainsi, en référence dynamométrique par rapport à un ressort plat, qui est extrêmement robuste, peu coûteux, peu encombrant, et que le dispositif dynamométrique 100 selon l'invention ne dépend aucunement du mode de remontage, que ce soit par une couronne de remontoir ou par un rotor de remontage automatique.

## Revendications

1. Pièce d'horlogerie comportant un dispositif dynamométrique (100) indicateur de réserve de couple de barillet de ladite pièce d'horlogerie, laquelle comporte une platine, un barillet, et un rochet de barillet (2) agencé pour coopérer avec un cliquet de rochet (3) pour maintenir dans un ressort que comporte ledit barillet, l'énergie mécanique stockée par ce dernier, ledit cliquet de rochet (3) pouvant pivoter autour d'un axe de pivot de cliquet (10), entre une position d'engrènement dans laquelle au moins une dent (31) dudit cliquet de rochet (3) coopère avec ledit rochet de barillet (2), et une position de dégrènement dans laquelle chaque dent (31) dudit cliquet de rochet (3) s'efface devant la rotation du rochet de barillet (2) lors d'une manoeuvre d'armage dudit barillet, ledit cliquet de rochet (3) étant rappelé vers ledit rochet de barillet (2) sous l'action d'un ressort de cliquet de rochet (4), ledit dispositif comportant en outre une lame ressort (1) comportant un bras élastique (8) dont une première extrémité est fixée de façon rigide à ladite platine ou à un point fixe par rapport à cette dernière, et, au voisinage d'une seconde extrémité dudit bras élastique (8) opposée à ladite première extrémité, un organe indicateur (6) permettant la visualisation de la réserve de couple du barillet, en liaison avec une échelle graphique ou graduée, **caractérisée en ce que** ledit axe de pivot de cliquet (10) est monté sur un support de cliquet (12) qui est constitué par ledit bras élastique (8) ou bien est fixé sur ce dernier.

2. Pièce d'horlogerie selon la revendication 1, **caractérisée en ce que** ledit bras élastique (8) est sensiblement radial par rapport à l'axe de révolution dudit rochet de barillet (2).

3. Pièce d'horlogerie selon la revendication 1 ou 2, **caractérisée en ce que** ledit support de cliquet (12) comporte, à l'opposé dudit bras élastique (8), une aiguille indicatrice (6) formant l'organe indicateur mobile devant une échelle graphique ou graduée (5) que comporte ladite platine ou un pont fixé sur celle-ci, et qui visualise le couple disponible en sortie du barillet.

4. Pièce d'horlogerie selon une des revendications précédentes, **caractérisée en ce que** ledit ressort de cliquet de rochet (4) est fixé, à une extrémité (11) opposée à celle prenant appui sur ledit cliquet de rochet (3), sur ledit support de cliquet (12).

5. Pièce d'horlogerie selon une des revendications précédentes, **caractérisée en ce que** ladite lame ressort (1) est monobloc et incorpore ledit bras élastique (8) et ledit support de cliquet (12).

6. Pièce d'horlogerie selon une des revendications précédentes, **caractérisée en ce que** ledit bras élastique (8) est agencé pour être mobile entre une position d'armage où le couple résistant qu'il exerce sur ledit rochet de barillet (2) est égal au couple maximal exercé par ledit ressort de barillet lequel est complètement armé, et une position de désarmage qui correspond à sa position d'équilibre où il exerce un couple nul sur ledit rochet de barillet (2) et où ledit ressort de barillet est totalement désarmé.

7. Pièce d'horlogerie selon une des revendications précédentes, **caractérisée en ce que** ledit bras élastique (8) est fixé sur un pont solidaire de ladite platine autour d'un point fixe situé au voisinage de l'axe dudit rochet de barillet (2), et est agencé pour se déformer dans un plan parallèle à celui dudit rochet de barillet (2) sous l'action d'un couple exercé par ledit ressort de barillet.

8. Pièce d'horlogerie selon une des revendications précédentes, **caractérisée en ce que** ledit cliquet de rochet (3) comporte une dent (31) unique.

## Claims

1. Timepiece including a dynamometric device (100) indicating the remaining barrel torque in said timepiece, which includes a plate, a barrel and a barrel ratchet (2) arranged for cooperating with a ratchet click (3) to keep, in a spring located inside said barrel, the mechanical energy stored by the latter, said ratchet click (3) being able to pivot about a click pivot pin (10), between a meshed position wherein at least one tooth (31) of said ratchet click (3) cooperates with said barrel ratchet (2), and a disengaged position wherein each tooth (31) of said ratchet click (3) withdraws when the barrel ratchet (2) rotates, as said barrel is being wound, said ratchet click (3) being returned towards said barrel ratchet (2) under the action of a ratchet click spring (4), said device being **characterized in that** it includes a strip spring (1) including a resilient arm (8) a first end of which is rigidly secured to said plate or to a fixed point relative thereto, and in proximity to a second end of said resilient arm (8) opposite to said first end, an indicator member (6) for displaying the barrel torque reserve, in conjunction with a graphic or graduated scale **characterized in that** said click pivot pin (10) is mounted on a click support (12), which is formed by said resilient arm (8) or fixed thereto.

2. Timepiece according to claim 1, **characterized in that** said resilient arm (8) is substantially radial relative to the axis of revolution of said barrel ratchet (2).

3. Timepiece according to claim 1 or 2, **characterized in that** said click support (12) includes, opposite said resilient arm (8), an indicator hand (6) forming the mobile indicator member in front of a graphic or graduated scale (5) on said plate or a bridge secured thereto, and which displays the torque available at the barrel output.

4. Timepiece according to any of the preceding claims, **characterized in that** said ratchet click spring (4) is secured, at an end (11) opposite to the end resting on said ratchet click (3), to said click support (12).

5. Timepiece according to any of the preceding claims **characterized in that** said strip spring (1) is in a single piece and incorporates said resilient arm (8) and said click support (12).

6. Timepiece according to any of the preceding claims, **characterized in that** said resilient arm (8) is arranged to be mobile between a winding position where the resistant torque said arm exerts on said barrel ratchet (2) is equal to the maximum torque exerted by said mainspring when completely wound, and an unwinding position which is the position of equilibrium thereof where said arm exerts zero torque on said barrel ratchet (2) and where said mainspring is totally unwound.

7. Timepiece according to any of the preceding claims, **characterized in that** said resilient arm (8) is secured to a bridge integral with said plate about a fixed point located in proximity to the arbour of said barrel ratchet (2), and is arranged to be deformed in a parallel plane to that of said barrel ratchet (2) under the action of torque exerted by said mainspring.

8. Timepiece according to any of the preceding claims, **characterized in that** said ratchet click (3) includes a single tooth (31).

## Patentansprüche

1. Zeitmessgerät, umfassend eine dynamometrische Vorrichtung (100) zum Anzeigen der Federhaus-Kräftepaarreserve des Zeitmessgeräts, das eine Platine, ein Federhaus und ein Federhaus-Sperrrad (2) umfasst, das derart vorgesehen ist, dass es mit einem Sperrrad-Sperrkegel (3) zusammenwirkt, um in einer Feder, die zum Federhaus gehört, die von diesem Letzteren gespeicherte mechanische Energie zu erhalten, wobei dieser Sperrrad-Sperrkegel (3) um eine Sperrkegelschwenkachse (10) zwischen einer Eingriffsposition, in der wenigstens ein Zahn (31) des Sperrrad-Sperrkegels (3) mit dem Federhaus-Sperrrad (2) zusammenwirkt, und einer ausgerückten Position drehen kann, in der sich jeder Zahn (31) des Sperrrad-Sperrkegels (3) bei der Drehung des Federhaus-Sperrrads (2) während einem Manöver zum Spannen des Federhauses zurückzieht, wobei der Sperrrad-Sperrkegel (3) unter der Einwirkung einer Sperrrad-Sperrkegelfeder (4) zum Federhaus-Sperrrad (2) zurückgestellt wird, welche Vorrichtung zudem eine Federklinge (1) umfasst, die einen elastischen Arm (8), wovon ein erstes Ende starr an der Platine oder an einem Punkt, der ortsfest im Verhältnis zu dieser Letzteren ist, befestigt ist, und im Bereich eines zweiten Endes des elastischen Arms (8), das dem ersten Ende entgegengesetzt ist, ein Anzeigeorgan (6) umfasst, das in Verbindung mit einer graphischen oder mit Gradteilung versehenen Skala die Sichtbarmachung der Kräftepaarreserve des Federhauses ermöglicht, **dadurch gekennzeichnet, dass** die Sperrkegelschwenkachse (10) auf einem Sperrkegelträger (12) montiert ist, der vom elastischen Arm (8) gebildet ist oder an diesem Letzteren befestigt ist.

2. Zeitmessgerät nach Anspruch 1, **dadurch gekennzeichnet, dass** der elastische Arm (8) merklich radial im Verhältnis zur Drehachse des Federhaus-Sperrrads (2) angeordnet ist.

3. Zeitmessgerät nach Anspruch 1 oder 2, **dadurch gekennzeichnet, dass** der Sperrkegelträger (12) auf der dem elastischen Arm (8) gegenüberliegenden Seite einen Anzeigezeiger (6) umfasst, der das Anzeigeorgan bildet, das sich vor einer graphischen oder mit Gradteilung versehenen Skala (5), welche zur Platine oder zu einer an dieser Letzteren befestigten Brücke gehört, bewegen kann und das das am Ausgang des Federhauses zur Verfügung stehende Kräftepaar sichtbar macht.

4. Zeitmessgerät nach einem der vorhergehenden Ansprüche, **dadurch gekennzeichnet, dass** die Sperrrad-Sperrkegelfeder (4) an einem Ende (11), das demjenigen, das sich an den Sperrrad-Sperrkegel (3) anlehnt, entgegengesetzt ist, am Sperrkegelträger (12) befestigt ist.

5. Zeitmessgerät nach einem der vorhergehenden Ansprüche, **dadurch gekennzeichnet, dass** die Federklinge (1) aus einem Stück besteht und dass sie den elastischen Arm (8) und den Sperrkegelträger (12) einschliesst.

6. Zeitmessgerät nach einem der vorhergehenden Ansprüche, **dadurch gekennzeichnet, dass** der elastische Arm (8) derart beschaffen ist, dass er sich zwischen einer Spannungsposition, in der das Widerstandsmoment, das er auf das Federhaus-Sperrrad (2) ausübt, gleich ist, wie das maximale Moment, das von der Federhausfeder ausgeübt wird, wenn sie völlig gespannt ist, und einer Entspannungsposition bewegen kann, die seiner Gleichgewichtsposition entspricht, in der er auf das Federhaus-Sperrrad (2) ein Nullmoment ausübt und in der die Federhausfeder völlig entspannt ist.

7. Zeitmessgerät nach einem der vorhergehenden Ansprüche, **dadurch gekennzeichnet, dass** der elastische Arm (8) um einen ortsfesten Punkt, der sich im Bereich der Welle des Federhaus-Sperrrads (2) befindet, an einer mit der Platine verbundenen Brücke befestigt ist und derart beschaffen ist, dass er sich unter der Einwirkung eines von der Federhausfeder ausgeübten Kräftepaars in einer Ebene verformt, die parallel zu derjenigen des Federhaus-Sperrrads (2) ist.

8. Zeitmessgerät nach einem der vorhergehenden Ansprüche, **dadurch gekennzeichnet, dass** der Sperrrad-Sperrkegel (3) einen einzigen Zahn (31) umfasst.
